# EUROPÄISCHE PATENTSCHRIFT

(11) **EP 0 838 597 B1**
(45) Veröffentlichungstag und Bekanntmachung des Hinweises auf die Patenterteilung: **15.05.2002**
(21) Anmeldenummer: 97118235.7
(22) Anmeldetag: 21.10.1997
(51) Int. Cl.: F15B 15/10

(54) **Stellantrieb zur Umwandlung der Energie eines Fluids in eine mechanische Kraft**
Actuator for converting pressurized fluid energy into a mechanical force
Actionneur pour transformer l'énergie d'un fluide en force mécanique

(30) Priorität: 22.10.1996 DE 19643649; 17.06.1997 DE 19725591
(43) Veröffentlichungstag der Anmeldung: 29.04.1998
(73) Patentinhaber: Homann, Werner, D-82449 Uffing (DE)
(72) Erfinder: Homann, Werner, D-82449 Uffing (DE)
(74) Vertreter: Gauger, Hans-Peter, Dipl.-Ing.

(56) Entgegenhaltungen:
- EP-A- 0 146 261
- WO-A-86/03816
- CH-A- 462 374
- US-A- 3 645 173
- US-A- 4 615 260
- US-A- 5 031 510
- US-A- 5 165 323
- US-A- 5 201 262
- PATENT ABSTRACTS OF JAPAN vol. 007, no. 177 (M-233), 5.August 1983 & JP 58 081205 A (SHIYUNJI HIRABAYASHI), 16.Mai 1983,

## Beschreibung

Die Erfindung bezieht sich auf einen Stellantrieb zur Umwandlung der Energie eines Fluids in eine mechanische Kraft.

Aus der EP 0 261 721 A3 ist ein hydraulisch oder alternativ auch pneumatisch versorgter Stellantrieb der vorgenannten Art bekannt, bei welchem eine innere, im wesentlichen rohrförmige Expansionskammer aus einem elastisch-nachgiebigen Material besteht, das bei einer Beaufschlagung der Expansionskammer mit einem durch das Fluid vermittelten Innendruck eine im wesentlichen radial ausgerichtete Verformung erfährt. Diese Verformung der Expansionskammer wird durch eine äußere Kraftübertragungshülle begrenzt, welche die Expansionskammer umgibt und aus einem flexiblen, jedoch nicht streckbaren Fadenmaterial besteht, das an den axialen Enden der Expansionskammer verankert ist. Bei der radialen Aufweitung der Expansionskammer wirken daher als Folge der nicht streckbaren Materialeigenschaften der Kraftübertragungshülle auf die Enden der Expansionskammer axial gegeneinander ausgerichtete Kräfte ein, die somit in axiale Zugkräfte übersetzt werden. Bei dem bekannten Stellantrieb besteht das Fadenmaterial aus Einzelfäden oder auch aus Mehrfachfäden, die zu Strängen oder Litzen gebündelt sind. Diese Einfach- oder Mehrfachfäden sind mit gegenläufigen Spiralen unter einem Neigungswinkel von etwa 50° bis 80° gegen die Achse der Expansionskammer zu einem Netzwerk zusammengefaßt, das an den Fadenüberkreuzungen eine relative Winkelverschiebung der Fäden bei der Aufweitung der Expansionskammer erlaubt. Die Fäden sind im übrigen mit ihren Enden an Zugankern befestigt, die mit den Enden der Expansionskammer kraftschlüssig verbunden sind.

Aus der US-A-3 645 173 ist ein Stellantrieb bekannt, bei dem eine kugelförmige Expansionskammer aus einem elastisch-nachgiebigen Material besteht, welches für die Einnahme einer Ruheposition des Stellantriebes zu einem platten Gebilde verformt und an zwei axial gegenüberliegenden Stellen mit zwei Zugankern fest verbunden ist. Mit den beiden Zugankern sind auch einzelne Stränge oder Litzen fest verbunden, die mit einer äußeren Befestigung an dem Material der Expansionskammer achsparallel zu der Hauptachse des Stellantriebes verlaufen und in der anfänglichen Arbeitsposition des Stellantriebes jeweils in einem zwischen zwei benachbarten Rippen der Expansionskammer ausgebildeten Tal angeordnet sind. Für die Expansionskammer wird so eine anfänglich etwa sternförmige Querschnittsform erhalten, bei welcher eine radiale Aufweitung der Expansionskammer unter einem mit einem Fluid vermittelten Innendruck zuerst auf die Zwischenräume zwischen den Armen des sternenförmigen Querschnitts verteilt wird, bevor über die Stränge oder Litzen axiale Zugkräfte auf die beiden Zuganker ausgeübt werden. Für die Litzen ist noch angegeben, daß sie auch aus mehreren Strängen bestehen und Abschnitte einer Endloskorde sein können, die serpentinenförmig zwischen Stützen an den beiden Zugankern gewickelt ist, wobei jeder Abschnitt der Endloskorde mit zwei gegenüberliegenden Stützen der beiden Zuganker fest verbunden ist.

Der Erfindung liegt die Aufgabe zugrunde, einen Stellantrieb der eingangs genannten Art bereitzustellen, bei welchem die bei der Erzeugung des Innendruckes erhaltene radiale Aufweitung der Expansionskammer auf die Achse des Stellantriebes präzise und unter Vermeidung einer Streuwirkung konzentriert wird, sodaß die Druckenergie des Fluids entsprechend optimal in die antriebsmäßig genutzten Axialkräfte übersetzt wird.

Diese Aufgabe wird erfindungsgemäß mit einem Steilantrieb in der Ausbildung gemäß dem Patentanspruch 1 gelöst.

Bei einem Stellantrieb dieser Ausbildung stellt die Verwendung eines Endlosfadens als Fadenmaterial für die äußere Kraftübertragungshülle sicher, daß die radiale Aufweitung der Expansionskammer eine völlig vergleichmäßigte Verteilung über die gesamte Kraftübertragungshülle erfährt, auch wenn der Innendruck über die Länge der Expansionskammer unregelmäßig verteilt werden sollte oder sich ein örtlich unterschiedliches Materialverhalten ergibt. Ein abweichendes Materialverhalten ergibt sich insbesondere an den axialen Einspannenden der Expansionskammer im Verhältnis zu ihrem mittigen Bereich besonders im Dauerbetrieb des Stellantriebes. Jede örtliche Belastungsspitze wird jedoch durch das endlose Fadenmaterial unmittelbar ausgeglichen, wobei dieser Ausgleich über die formschlüssig ausgebildete Verbindung der endseitigen Zuganker mit der Expansionskammer eine Konzentration auf die Antriebsachse des Stellantriebes erfährt. Die mit der Zuleitung eines Fluids in die Expansionskammer erzeugte Druckenergie wird daher entsprechend optimal in die mit dem Stellantrieb genutzten axialen Zugkräfte übersetzt. Diese Übersetzung ergibt sich ab dem Beginn der radialen Aufweitung der Expansionskammer, weil sich wegen der axial verlaufenden Linienberührung des Fadenmaterials von Anfang an eine entsprechend günstige Kraftübersetzung ergibt.

Die Verwendung eines Endlosfadens als Fadenmaterial für die äußere Kraftübertragungshülle ergibt daneben den Vorteil einer einfachen Fertigungsmöglichkeit, da die Hin- und Herführung des Endlosfadens mit der abwechselnden Umlenkung an den beiden endseitigen Zugankern maschinell mit einfachsten Mitteln zu realisieren ist. Gleichzeitig kann bei dieser Hin- und Herführung des Endlosfadens die Dicke der für die Expansionskammer bereitgestellten mehrlagigen Umhüllung eine einfache Einstellung und Regulierung erfahren. Damit ist auch die Höhe der mit dem Stellantrieb zu übertragenden mechanischen Kraft im Verhältnis zu dem durch das Fluid vermittelten Innendruck optimal beeinflußbar, sodaß bei Vorgabe eines übereinstimmenden Sicherheitsfaktors Stellantriebe mit verschieden großen Leistungen garantiert werden können. Als Material für den Endlosfaden kommen hauptsächlich Kunststoffasern, wie bspw. Aramid- oder PE-Fasern, Kohlenstoffasern, Mischfasern usw. in Betracht, auch in der Ausbildung von Mehrfachfäden oder Litzen.

Der Wirkungsgrad des erfindungsgemäßen Stellantriebes kann weiter mit den Maßnahmen optimiert werden, die in den abhängigen Patentansprüchen beansprucht sind.

So wird bspw. mit einer Unterteilung der Expansionskammer mittels übergeschobener Ringkörper aus einem unelastischen Material die radiale Aufweitung der Expansionskammer begrenzt und damit deren Sicherheitsfaktor erhöht. Gleichzeitig wird eine Vergrößerung des Freiheitsgrades bei der Auswahl des Fadenmaterials erhalten.

In Abhängigkeit von dem verwendeten Arbeitsfluid, wofür Druckluft oder ein anderes Druckgas und Hydrauliköl oder ein anderes flüssiges Medium in Betracht kommen, kann die Ansprech- und Taktzeit des Stellantriebes beeinflusst werden sowie damit auch die von der zu übertragenden Kraft abhängige, mit der äußeren Kraftübertragungshülle erzielbare Verkürzung der Arbeitslänge des Stellantriebes entlang der Antriebsachse. Die Verkürzung der Arbeitslänge des Stellantriebes kann bspw. bei etwa 10 bis 20 % liegen. Für diesen Wert wird berücksichtigt, daß die maximale Verkürzung der Arbeitslänge bei einem theoretischen Wert von etwa 36 % liegt. Wenn die Verkürzung der Arbeitslänge bspw. mit etwa 10 bis 20 % vorgegeben wird, dann kann die Ansprechzeit des Stellantriebes noch mit der Maßnahme weiter verkürzt werden, daß der ungenutzte Totraum der Expansionskammer mit entsprechend vorzugsweise etwa 90 bis 80 % mit einem schwimmend angeordneten Kernmaterial ausgefüllt wird, das an der Aufweitung der Expansionskammer nicht teilnehmen soll und dafür durch eine zwischen den Zugankern verspannte Spiralfeder zentriert wird.

Wenn für eine alternative Ausbildung des Stellantriebes die Kraftübertragungshülle anstelle der Ringkörper von einer Zylinderspirale umgeben ist, die endseitig an den beiden Zugankern befestigt sein kann, dann ergibt sich daraus bei der radialen Aufweitung der Expansionskammer eine längs der Antriebsachse völlig vergleichmäßigte Größenveränderung der miteinander kommunizierenden Einzelkammern. Die Einzelkammern passen sich hierbei an eine mit der Zylinderspirale vorgegebene Steigung an, die ihrerseits bei der Erhöhung des Innendruckes für eine radiale Aufweitung der Expansionskammer an die damit erhaltenen Zugkräfte angepasst wird. Der spiralförmige Verlauf der Einzelkammern verändert sich daher stetig bei der Erhöhung der axialen Zugkräfte, die deshalb entsprechend vergleichmäßigt werden.

Weitere Merkmale und Vorteile des erfindungsgemäßen Stellantriebes ergeben sich aus der folgenden Beschreibung von zwei Ausführungsformen, die in der Zeichnung schematisch dargestellt sind. Es zeigt
- Fig. 1: eine teilweise geschnittene Ansicht des Stellantriebes gemäß einer ersten Ausführungsform mit einer Darstellung seiner Ausgangsposition,
- Fig. 2: eine Ansicht des Stellantriebes der Fig. 1 in seiner Arbeitsposition,
- Fig. 3: eine Schnittansicht des Stellantriebes nach der Linie III-III in Fig. 1,
- Fig. 4: eine Schnittansicht des Stellantriebes nach der Linie IV-IV in Fig. 2,
- Fig. 5: eine Schnittansicht des Stellantriebes nach der Linie V-V in Fig. 2,
- Fig. 6: eine teilweise geschnittene Ansicht des Stellantriebes gemäß einer zweiten Ausführungsform mit einer Darstellung seiner Ausgangsposition,
- Fig. 7: eine Ansicht des Stellantriebes der Fig. 6 in seiner Arbeitsposition und
- Fig. 8: eine Schnittansicht des Stellantriebes nach der Linie VIII-VIII in Fig. 6.

Für die beiden in der Zeichnung schematisch dargestellten Ausführungsformen eines Stellantriebes, mit dem eine Umwandlung der Energie eines Fluids in eine mechanische Kraft realisierbar ist, ist die dafür bereitzustellende Versorgungsquelle für das Arbeitsfluid nicht gezeigt. Als Arbeitsfluid wird bspw. Druckluft verwendet, die am Arbeitsort des Stellantriebes über eine angeschlossene Versorgungsleitung herangeführt wird.

Der Stellantrieb der Fig. 1 bis 5 ist mit einer rohrförmigen Expansionskammer 1 ausgebildet, die an ihren beiden Enden durch den axialen Mittelteil von zwei Zugankern 2 und 3 verschlossen ist. Die beiden Zuganker 2, 3 sind mit den Enden der Expansionskammer 1 formschlüssig verbunden. Jede der beiden Formschlußverbindungen 4 und 5 ist damit erhalten, daß das über dem axialen Mittelteil des zugeordneten Zugankers 2, 3 übergeschobene Rohrende mit einem Faden mehrfach so stark umwickelt ist, daß bei dem maßgeblichen Arbeitsdruck der Expansionskammer 1 der Formschluß mit den Zugankern 2,3 nicht zerstört wird und eine Dichtheit der Expansionskammer 1 gewährleistet wird. Der Formschluß für niedrige Arbeitsdrücke auch durch einen Kraftschluß ersetzt sein, wobei seine spezielle Ausbildung auch durch andere Maßnahmen verwirklicht werden kann.

Die Expansionskammer 1 ergibt das eigentliche Stellglied des Stellantriebes und besteht dafür aus einem elastisch-nachgiebigen Material, welches nach der Zuleitung der Druckluft oder alternativ eines anderen Arbeitsfluids über einen der beiden Zuganker 2, 3 durch den damit an die Innenwand der Expansionskammer 1 vermittelten Innendruck eine im wesentlichen radial ausgerichtete Verformung erfährt. Diese Verformung ist in Fig. 2 für eine Ausführungsform des Stellantriebes veranschaulicht, bei welcher die Expansionskammer 1 durch übergeschobene Ringkörper 6, die über die wirksame Länge der Expansionskammer 1 mit einem gleichen gegenseitigen Abstand aneinandergereiht sind, in miteinander kommunizierende Einzelkammern 1' unterteilt ist, deren radiale Aufweitung somit auf den axialen Zwischenraum zwischen den Ringkörpern 6 begrenzt ist. In der Expansionskammer 1 ist eine Spiralfeder 7 angeordnet, welche zwischen den beiden Zugankern 2, 3 verspannt ist und ein Kernmaterial 8 umgibt, das in der Expansionskammer 1 schwimmend angeordnet ist. Das Kernmaterial 8 wird in der Ausgangsposition des Stellantriebes durch die Spiralfeder 7 berührungsfrei mit der Innenwand der Expansionskammer 1 gehalten. Die Spiralfeder 7 zentriert das Kernmaterial 8 im Innern der Expansionskammer 1 und sichert seine schwimmende Anordnung bei der Zuleitung der Druckluft. Durch eine Linienberührung der Spiralfeder 7 mit der Innenwand der Expansionskammer wird gleichzeitig garantiert, daß sich das Arbeitsfluid gleichmäßig in die Einzelkammern 1' verteilt und somit diese Einzelkammern 1' eine gemeinsame Aufweitung erfahren können. Bei dieser Aufweitung übernimmt das Kernmaterial 8 lediglich die passive Rolle der Ausfüllung eines Totraumes, der bei der Füllung der Expansionskammer 1 mit dem Arbeitsfluid für die Verformung des elastisch-nachgiebigen Materials nicht benötigt wird. Der anfängliche Nutzraum sollte zweckmäßig auf etwa 10 bis 20 % des gesamten Füllvolumens der Expansionskammer beschränkt sein, um ein sicheres und wirtschaftliches Arbeiten des Stellantriebes zu garantieren.

Der Stellantrieb wird weiter vervollständigt durch eine äußere Kraftübertragungshülle 9, welche die Expansionskammer 1 umgibt und aus einem flexiblen, jedoch nicht streckbaren Fadenmaterial besteht. Dieses Fadenmaterial ist mit einem Endlosfaden gebildet, der für eine mehrlagige Umhüllung der Expansionskammer 1 im Hin- und Hergang um die beiden Zuganker 2 und 3 umgelenkt ist. Die Umlenkung des Endlosfadens ist über Umlenkarme 10 vorgenommen, welche zu dem axialen Mittelteil jedes Zugankers 2, 3 radial ausgerichtet sind. Um eine einfache Umwicklung der bei den beiden Zugankern 2 und 3 sternförmig angeordneten Umlenkarme 10 zu erhalten, ist die formschlüssige Verbindung der Zuganker 2, 3 an ihrem axialen Mittelteil mit den Enden der Expansionskammer 1 zweckmäßig so getroffen, daß die Umlenkarme 10 des einen Zugankers 2 zu den Umlenkarmen 10 des anderen Zugankers 3 auf Lücke versetzt sind. Diese Anordnung stellt gleichzeitig sicher, daß die mit dem Endlosfaden erhaltene Kraftübertragungshülle 9 zu einem dichten Paket aus längs verlaufenden Fäden geschlossen wird. Bei der Aufweitung der miteinander kommunizierenden Einzelkammern 1' wird die Dichte des Paketes beibehalten, wie es die Querschnitte der Fig. 3 und 4 verdeutlichen. Damit wird sichergestellt, daß bei der Aufweitung der Einzelkammern 1' durch die Kraftübertragungshülle 9 eine auf die Achse der Zuganker 2 und 3 konzentrierte Kraft übertragen wird, die eine Verkürzung der Ausgangslänge l₀ zu einer Arbeitslänge l₁ ergibt. Es wird folglich eine korrespondierende Annäherung der beiden Zuganker 2 und 3 entlang der gemeinsamen Längsachse 11 erhalten. Diese Annäherung erzeugt wegen des flexiblen, jedoch nicht streckbaren Fadenmaterials der Kraftübertragungshülle 9 axiale Zugkräfte. Die Druckenergie des Fluids, das in die Expansionskammer 1 zugeleitet wird, wird daher in solche axiale Zugkräfte übersetzt. Die Längsachse 11 ergibt damit eine maßgebliche Antriebsachse des Stellantriebes, der in dieser Längsachse 11 mit einem beliebigen Stellorgan verbunden werden kann. Bei einer pneumatischen Ausbildung des Stellantriebes kann so mit einem Arbeitsdruck von bspw. etwa 8 bar eine axiale Zugkraft von etwa 6 kN erzeugt werden, wobei gleichzeitig nur etwa 10 bis 20 % anfängliches Nutzvolumen der Expansionskammer 1 vorzugeben ist.

Bei der in den Fig. 6 bis 8 dargestellten zweiten Ausführungsform des Stellantriebes ist die Expansionskammer 1 für die Ausübung eines Innendruckes durch das über einen Anschluß 2' des einen Zugankers 2 zugeleitete Arbeitsfluid gemeinsam mit einem Kernmaterial 12 mit den beiden Zugankern 2, 3 formschlüssig verbunden. Bei dem Zuganker 2 wird die eine Formschlußverbindung 4' damit erhalten, daß die zugeordneten axialen Enden der Expansionskammer 1 und des Kernmaterials 12 fluiddicht miteinander verbunden und in eine axiale Ausbohrung des axialen Mittelteils des Zugankers 2 eingepreßt und darin verklebt sind. Bei dem Zuganker 3 ist eine entsprechende Formschlußverbindung 5' damit erhalten, daß die Expansionskammer 1 und das Kernmaterial 12 an ihren Stirnflächen mit der Stirnfläche des Zugankers 3 verklebt sind. Grundsätzlich kann diese Formschlußverbindung 5' aber auch gleich ausgebildet werden wie die Formschlußverbindung 4', also mit einer in dem axialen Mittelteil des Zugankers 3 ausgebildeten Ausbohrung, in welcher die miteinander fluiddicht verbundenen Enden der Expansionskammer 1 und des Kernmaterials 12 eingepreßt und darin verklebt sind.

Das Kernmaterial 12 besteht aus einem gleichen oder annähernd gleichen elastisch-nachgiebigen Material wie die Expansionskammer 1. Dadurch kann bei dieser Ausführungsform auf die Anordnung einer besonderen Spiralfeder verzichtet und der gesamte Hohlraum der Expansionskammer mit dem Kernmaterial ausgefüllt werden, sodaß dessen Hauptlänge mit der umgebendenen Expansionskammer 1 in Berührung gehalten ist. In dieser Berührungsfläche des Kernmaterials mit der umgebenden Expansionskammer ist ein eingearbeiteter Fluidkanal in der Ausbildung wenigstens einer Längsrille 13 vorgesehen, die über eine Mittelbohrung 13' an dem Ende des Zugankers 2 eine Verbindung mit dem Anschluß 2' der Fluidversorgung des Stellantriebes aufweist. Wenn daher das Arbeitsfluid in diesen eingearbeiteten Fluidkanal 13, 13' des Kernmaterials 12 zugeleitet wird, dann wird eine im wesentlichen radial ausgerichtete Verformung der Expansionskammer 1 erhalten, welche an eine äußere Kraftübertragungshülle 9 übertragen wird.

Die Kraftübertragungshülle 9 besteht aus einem Endlosfaden, welcher im Hin- und Hergang über die beiden Zuganker 2, 3 umgelenkt ist und die Expansionskammer 1 mehrlagig umgibt. Weil das Kernmaterial 12 mit der Expansionskammer 1 in Berührung gehalten und gemeinsam mit der Expansionskammer 1 an den axialen Enden mit den beiden Zugankern 2, 3 formschlüssig verbunden ist, ergibt sich dadurch bei der in Fig. 6 gezeigten Anordnung einer Ausgangslänge l₀ des Stellantriebes ein einfacherer Wickelvorgang des Endlosfadens als bei der vorbeschriebenen ersten Ausführungsform.

Zur Begrenzung der radialen Aufweitung der Expansionskammer 1 und für deren Unterteilung in miteinander kommunizierende Einzelkammern 1" ist die Kraftübertragungshülle 9 von einer unelastisch ausgebildeten Zylinderspirale 14 umgeben, die mit ihren Enden an den beiden Zugankern 2, 3 verdrehsicher befestigt ist. Durch die Zylinderspirale 14 erhalten die miteinander kommunzierenden Einzelkammern 1" der Expansionskammer 1 während der radial ausgerichteten Verformung der Expansionskammer einen der Steigung der Zylinderspirale stetig folgenden spiralförmigen Verlauf längs der Antriebsachse 11 des Stellantriebes. Dadurch wird bei der Verkürzung der Ausgangslänge l₀ zu einer Arbeitslänge l₁ des Stellantriebes eine optimale Vergleichmäßigung der mit dem Innendruck auf die Antriebsachse 11 übersetzten axialen Zugkräfte erhalten.

Anstelle nur einer Längsrille kann der eingearbeitete Fluidkanal des Kernmaterials 12 auch mehrere solcher Längsrillen mit einer gleichmäßigen Verteilung über den Umfang des Kernmaterials aufweisen. Die Oberfläche des Kernmaterials 12 kann alternativ oder zusätzlich auch mit achsparallel verlaufenden, über den Umfang des Kernmatrials gleich beabstandeten Anritzungen versehen sein. Solche Anritzungen können das Kernmaterial geschmeidiger machen, wenn es während der Verkürzung des Stellantriebes von seiner Ausgangslänge l₀ in die Arbeitslänge l₁ eine Stauchung erfährt.

Um für die Arbeitslänge l₁ des Stellantriebes eine Feinjustierung der axialen Zugkräfte zu erhalten, kann die Expansionskammer 1 noch von einer Manschette 15 umgeben sein. Diese Manschette 15 ist speziell nach Art einer Rohrschelle ausgebildet und besteht aus einem die Kraftübertragungshülle 9 umschlingenden elastisch-nachgiebigen Material, welches an zwei durch Stellschrauben 16 gegeneinander anziehbaren Klemmbacken 17 befestigt ist. Wenn somit durch den Innendruck des Arbeitsfluids die Expansionskammer 1 radial aufgeweitet wird und damit die beiden Zuganker 2, 3 unter Vermittlung der Kraftübertragungshülle 9 gegenseitig angenähert werden, dann folgt die Manschette 15 der radialen Aufweitung der von ihr umgebenen Einzelkammer 1", bis die Arbeitslänge l₁ erreicht ist. Wenn dann die Klemmbacken 17 gegeneinander angezogen werden und somit die Umschlingungslänge der Manschette 15 verkürzt bzw. ihre Öffnungsgröße verkleinert wird, dann wird auf die Einzelkammer 1" ein dem Innendruck entgegenwirkender Gegendruck ausgeübt. Durch diesen Gegendruck wird die Arbeitslänge l₁ des Stellantriebes wieder vergrößert und wird so eine Feinjustierung der axialen Zugkräfte erhalten, die für die Arbeitslänge l₁ eingestellt wurden.

Um die im Arbeitsspiel des Stellantriebes auftretenden Querkräfte zu verringern, kann die äußere Kraftübertragungshülle mit einem Gleitmittel getränkt sein, wobei sie dafür dann zweckmäßig mit einem schlauchförmigen Überzug aus einem elastischen Material versehen wird, um ein Entweichen des Gleitmittels zu verhindern.

## Patentansprüche

1. Stellantrieb zur Umwandlung der Energie eines Fluids in eine mechanische Kraft, bestehend aus
- einer inneren, im wesentlichen rohrförmigen Expansionskammer (1) aus einem elastisch-nachgiebigen Material, das bei einer Beaufschlagung der Expansionskammer mit einem durch das Fluid vermittelten Innendruck eine im wesentlichen radial ausgerichtete Verformung erfährt; und
- einer äußeren Kraftübertragungshülle (9), welche die Expansionskammer (1) umgibt und aus einem flexiblen, jedoch nicht streckbaren Fadenmaterial besteht und an den axialen Enden der Expansionskammer (1) für die Ausübung von axialen Zugkräften bei der radialen Aufweitung der Expansionskammer (1) verankert ist;
**dadurch gekennzeichnet, daß**
- das Fadenmaterial der äußeren Kraftübertragungshülle (9) mit einem Endlosfaden gebildet ist, der für eine mehrlagige geschlossene Umhüllung der Expansionskammer (1) im Hin- und Hergang über zwei Zuganker (2, 3) umgelenkt ist, die mit den beiden axialen Enden der Expansionskammer (1) verbunden sind.

2. Stellantrieb nach Anspruch 1, bei welchem jeder Zuganker (2, 3) mit mehreren Umlenkarmen (10) versehen ist, die zu einem für die Übertragung der axialen Zugkräfte vorgesehenen axialen Mittelteil mit einer radialen Ausrichtung sternförmig angeordnet sind und über welche der Endlosfaden der Kraftübertragungshülle (9) bei der Umlenkung im Hin- und Hergang in der Umfangsrichtung einzeln aufeinanderfolgend sowie abwechselnd bei den Umlenkarmen (10) der beiden Zuganker (2, 3) geführt ist.

3. Stellantrieb nach Anspruch 2, bei welchem die Vielzahl der Umlenkarme (10) des Zugankers (2) an dem einen Ende der Expansionskammer (1) zu der Vielzahl der Umlenkarme (10) des Zugankers (3) an deren anderem Ende auf Lücke angeordnet ist.

4. Stellantrieb nach Anspruch 2, bei welchem die axialen Enden der Expansionskammer (1) über die axialen Mittelteile der beiden Zuganker (2, 3) übergeschoben und mit ihnen kraft- oder formschlüssig sowie fluiddicht verbunden sind.

5. Stellantrieb nach Anspruch 2, bei welchem der Endlosfaden der Kraftübertragungshülle (9) für eine anfängliche, achsparallele Linienberührung mit der Expansionskammer (1) zwischen den Umlenkarmen (10) der beiden Zuganker (2, 3) hin- und hergeführt ist.

6. Stellantrieb nach Anspruch 1, bei welchem der Endlosfaden der Kraftübertragungshülle (9) für eine Fixierung an den beiden Zugankern (2, 3) mit einem Kunstharz od.dgl. umgossen ist.

7. Stellantrieb nach Anspruch 1, bei welchem die Expansionskammer (1) durch unelastische Ringkörper (6), die mit einem gleichen gegenseitigen Abstand über die äußere Kraftübertragungshülle (9) übergeschoben sind, in miteinander kommunizierende Einzelkammern (1') unterteilt ist, deren radiale Aufweitung zwischen den beiden endseitigen Zugankern (2, 3) auf den axialen Zwischenraum zwischen den Ringkörpern (6) begrenzt ist.

8. Stellantrieb nach Anspruch 1, bei welchem in der Expansionskammer (1) eine zwischen den beiden Zugankern (2, 3) verspannte, den axialen Zugkräften entgegenwirkende Spiralfeder (7) angeordnet ist.

9. Stellantrieb nach Anspruch 1, bei welchem in der Expansionskammer (1) ein deren Füllvolumen für das Fluid verringerndes, an der radialen Aufweitung der Expansionskammer nicht teilnehmendes und durch die Spiralfeder (7) zentriertes Kernmaterial (8) schwimmend angeordnet ist.

10. Stellantrieb nach Anspruch 9, bei welchem das anfängliche Füllvolumen der Expansionskammer (1) zu wenigstens etwa 65 %, vorzugsweise zu etwa 90 - 80 %, mit dem Kernmaterial (8) ausfüllt ist.

11. Stellantrieb nach Anspruch 1, bei welchem die Expansionskammer (1) durch eine die Kraftübertragungshülle (9) umgebende Zylinderspirale (14) in miteinander kommunizierende Einzelkammern (1") unterteilt ist, wobei die Zylinderspirale (14) mit ihren Enden an den beiden Zugankern (2,3) verdrehsicher befestigt ist und bei der Aufweitung der Expansionskammer für die Einzelkammern einen der Steigung der Zylinderspirale folgenden spiralförmigen Verlauf längs der Antriebsachse (11) des Stellantriebes ergibt.

12. Stellantrieb nach Anspruch 11, bei welchem die Expansionskammer (1) an wenigstens einer ihrer Einzelkammern (1") von einer Manschette (15) umgeben ist, deren Öffnungsgröße für die Ausübung eines dem Innendruck des Fluids entgegenwirkenden Gegendruckes veränderbar ist, um bei der Arbeitslänge (l₁) des Stellantriebes eine Feinjustierung der axialen Zugkräfte zu erhalten.

13. Stellantrieb nach Anspruch 12, bei welchem die Manschette (15) aus einem die Kraftübertragungshülle (9) umschlingenden elastisch-nachgiebigen Material besteht, welches an zwei Klemmbacken (17) befestigt ist, die für eine Erhöhung des dem Innendruck entgegenwirkenden Gegendruckes durch Stellschrauben (16) gegeneinander anziehbar sind.

14. Stellantrieb nach Anspruch 11, bei welchem in der Expansionskammer (1) ein Kernmaterial (12) aus einem gleichen oder annähernd gleichen elastisch-nachgiebigen Material wie die Expansionskammer angeordnet ist, das an seinen axialen Enden mit der Expansionskammer (1) fluiddicht verbunden ist und einen an die Fluidversorgung (2') des Stellantriebes angeschlossenen Fluidkanal (13,13') aufweist, der für die Ausübung des Innendruckes in der Expansionskammer (1) mündet.

15. Stellantrieb nach Anspruch 11, bei welchem wenigstens der eine Zuganker (2) mit einer axialen Ausbohrung versehen ist, in welcher die miteinander fluiddicht verbundenen einen Enden der Expansionskammer (1) und des Kernmaterials (12) für einen Anschluß an die Fluidversorgung (2') des Stellantriebes fluiddicht und formschlüssig eingepreßt sind.

16. Stellantrieb nach Anspruch 14, bei welchem eine Hauptlänge des Kernmaterials (12) mit der umgebenden Expansionskammer (1) in Berührung gehalten und der eingearbeitete Fluidkanal (13, 13') mit wenigstens einer in der Oberfläche des Kernmaterials mündenden Anschlußbohrung (13') an die Fluidversorgung (2') des Stellantriebes versehen ist.

17. Stellantrieb nach Anspruch 16, bei welchem die Oberfläche des Kernmaterials (12) mit achsparallel verlaufenden Anritzungen versehen ist.

18. Stellantrieb nach einem der Ansprüche 1 bis 17, bei welchem das Fadenmaterial der Kraftübertragungshülle (9) mit einem Gleitmittel getränkt ist, dessen Entweichen durch einen aus einem elastischen Material bestehenden schlauchförmigen Überzug der Kraftübertragungshülle verhindert wird.

## Claims

1. An actuator for converting energy of a fluid into a mechanical force, comprising
- an inner, substantially tubular expansion chamber (1) of an elastic, resiliently deformable material which receives a substantially radially outward directed deformation under an inner pressure of the fluid as admitted to the expansion chamber; and
- an outer power transmission envelope (9) surrounding the expansion chamber (1) and comprising a flexible but non-stretchable fiber material which is anchored at axial ends of the expansion chamber (1) for performing axial tension forces when the expansion chamber (1) is radially expanded;
**characterised in that**
- the fiber material of the outer power transmission envelope (9) is formed by an endless filament or multifilament which for a closed envelope of the expansion chamber (1) with multiple layers is redirected with a back-and-fro motion between two tie rod members (2,3) that are connected with the two axial ends of the expansion chamber (1).

2. An actuator according to claim 1, wherein each tie rod member (2,3) comprises multiple redirectional arms (10) that are arranged in a star-like formation as extending radially with respect to an axial center part that is provided for the transmission of the axial tension forces, said endless filament or multifilament of the power transmission envelope (9) being redirected by said redirectional arms (10) of the two tie rod members (2,3) one after the other and alternately in the circumferential direction when moved back-end-fro.

3. An actuator according to claim 2, wherein the multiple redirectional arms (10) of the tie rod member (2) at the one end of the expansion chamber (1) are offset with respect to gaps between the number of redirectional arms (10) of the tie rod member (3) at its other end.

4. An actuator according to claim 2, wherein the axial ends of the expansion chamber (1) are fitted over the axial center parts of the two tie rod members (2,3) and are connected therewith in a non-positive or positive as well as in a fluid-tight manner.

5. An actuator according to claim 2, wherein the endless filament or multifilament of the power transmission envelope (9) is redirected between the redirectional arms (10) of the two tie rod members (2,3) with a back-and-fro motion so as to obtain initially a line contact with the expansion chamber (1) in parallel to its axis.

6. An actuator according to claim 1, wherein the endless filament or multi filament of the power transmission envelope (9) is provided with a cast-on synthetic resin or the like for its fixation on the two tie rod members (2,3).

7. An actuator according to claim 1, wherein the expansion chamber (1) is subdivided into individual chambers (1') communicating with each other by means of inelastic annular bodies (6) that are fitted over the outer power transmission envelope (9) with mutually equal distances to thereby restrict the radial expansion of said chambers between the two tie rod end members (2,3) to the axial space between the annular bodies (6).

8. An actuator according to claim 1, wherein a spiral spring (7) is arranged in the expansion chamber (1) which is biased between the two tie rod members (2,3) for opposing the axial tension forces.

9. An actuator according to claim 1, wherein a core material (8) is floatingly arranged in the expansion chamber (1) which is centered by that spiral spring (7) and which reduces the filling volume for the fluid of the expansion chamber (1) without participating in its radial expansion.

10. An actuator according to claim 9, wherein the initial filling volume of the expansion chamber (1) is filled out with at least about 65 %, preferably with about 90 to 80 %, of the core material (8).

11. An actuator according to claim 1, wherein the expansion chamber (1) is subdivided into mutually communicating individual chambers (1") by means of a cylinder spiral (14) which surrounds the power transmission envelope (9) whereby the cylinder spiral (14) is fixed its ends in a torsio-free manner with the two tie rod members (2,3) for obtaining a spiral running of the individual chambers along the driving axis (11) of the actuator that follows the lead or axial pitch of the cylinder spiral when the expansion chamber (1) is being expanded.

12. An actuator according to claim 11, wherein the expansion chamber (1) is surrounded by a collar (15) at least at one of its individual chambers whereby the opening size of the same is adapted for being changed for achieving a counter pressure with respect to the inner pressure of the fluid to thereby obtain a fine-adjustment of the axial tension forces at the working length (I₁) of the actuator.

13. An actuator according to claim 12, wherein the collar (15) comprises an elastic, resiliently deformable material that envelopes the power transmission envelope (9) and is fixed on two clamping jaws (17) which for increasing the counter pressure with respect to the inner pressure may be tightened against each other by means of tightening screws (16).

14. An actuator according to claim 11, wherein a core material (12) is arranged in the expansion chamber (1) comprising the same or substantially the same elastic, resiliently deformable material as the expansion chamber and being connected at its axial ends in a fluid-tight manner with the expansion chamber (1) and comprising a fluid channel (13, 13') which is connected to the fluid supply (2') of the actuator and opens into the expansion chamber (1) for imparting the inner pressure.

15. An actuator according to claim 1, wherein at least the one tie rod member (2) is provided with an axial bore into which the one ends of the expansion chamber (1) and of the core material (12) as interconnected in a fluid-tight manner are press-fitted in a fluid-tight and positive manner for connecting to the fluid supply (2').

16. An actuator according to claim 14, wherein a main length of the core material (12) is in contact with the surrounding expansion chamber (1) and wherein the incorporated fluid channel (13, 13') is provided with at least one connecting bore (13') connected with the fluid supply (2') and opening into the surface of the core material.

17. An actuator according to claim 16, wherein the surface of the core material (12) is provided with slight slits extending parallel to the axis.

18. An actuator according to any of the claims 1 to 17, wherein the fiber material of the power transmission envelope (9) is impregnated with a slip additive the emission of which is prevented by a tubular cover of an elastic material of the power transmission envelope.

## Revendications

1. Organe correcteur à convertir l'énergie d'un fluide en une force mécanique, composé:
- d'une chambre d'expansion intérieure (1), essentiellement tubulaire, en un matériau élastiquement souple, qui, en réponse à l'application d'une pression intérieure transmise par ledit fluide à ladite chambre d'expansion, subit une déformation essentiellement en sens radial;
- d'une gaine extérieure (9) de transmission de forces, qui entoure ladite chambre d'expansion (1) et consiste en un matériau en fil flexible, mais non étirable, et qui est ancrée aux extrémités axiales de ladite chambre d'expansion (1) afin d'exercer des forces de traction axial audit élargissement de ladite chambre d'expansion (1),
**caractérisé en ce**
- **que** ledit matériau en fil de ladite gaine extérieure (9) de transmission de forces est formé moyennant un fil sans fin, qui est retourne, à un mouvement alternatif via deux tirants d'ancrage (2, 3), de façon à former une chemise multicouche fermée de ladite chambre d'expansion (1), lesdits tirants étant raccordés aux deux extrémités axiales de ladite chambre d'expansion (1).

2. Organe correcteur selon la revendication 1, dans lequel chaque tirant d'ancrage (2, 3) est muni de plusieurs bras de retour (10) disposés en forme d'étoile, à une orientation radiale, vers un élément central axial disposé pour la transmission des forces de traction axiales, et via lesquels ledit fil sans fin de ladite gaine de transmission de forces (9) est passé pour son retour à mouvement alternatif en sens périphérique en succession individuelle ainsi que de manière alternante auxdits bras de retour (10) desdits deux tirants d'ancrage (2, 3).

3. Organe correcteur selon la revendication 2, dans lequel la pluralité de bras de retour (10) dudit tirant d'ancrage (2) est disposée à la première extrémité de ladite chambre d'expansion (1) aux interstices relativement à la pluralité desdits bras de retour (10) dudit tirant d'ancrage (3) à l'autre extrémité.

4. Organe correcteur selon la revendication 2, dans lequel les extrémités axiales des ladite chambre d'expansion (1) sont poussées sur les parties centrales axiales desdits deux tirants d'ancrage (2, 3), en étant y raccordés par adhérence ou par fermeture géométrique ainsi que de façon étanche aux fluides.

5. Organe correcteur selon la revendication 2, dans lequel ledit fil sans fin de ladite gaine de transmission de forces (9) est passé selon une voie alternative entre lesdits bras de retour (10) desdits deux tirants d'ancrage (2, 3) pour un contact linéaire initial avec ladite chambre d'expansion (1), en parallèle à l'axe.

6. Organe correcteur selon la revendication 1, dans lequel ledit fil sans fin de ladite gaine de transmission de forces (9) est enrobé par une résine synthétique ou matière similaire pour son fixage auxdits deux tirants d'ancrage (2, 3).

7. Organe correcteur selon la revendication 1, dans lequel ladite chambre d'expansion (1) est divisé en chambres séparées (1') l'une en communication avec l'autre, moyennant des corps annulaires non élastiques (6), qui sont poussé sur ladite gaine extérieure (9) de transmission de forces, en étant écartés l'un de l'autre par des distances égales, à l'élargissement de ladite chambre entre lesdits deux tirants d'ancrage (2, 3) aux côtés d'extrémité étant limité à l'interstice axial entre lesdits corps annulaires (6).

8. Organe correcteur selon la revendication 1, dans lequel un ressort spiral (7) est disposé dans ladite chambre d'expansion (1), qui est tendu entre lesdits deux tirants d'ancrage (2, 3) et qui agit en opposition aux forces de traction axiale.

9. Organe correcteur selon la revendication 1, dans lequel un matériau de noyau (8) est disposé, de manière flottante, dans ladite chambre d'expansion, qui réduit le volume de la chambre pour son remplissage en fluide, qui ne participe pas en l'élargissement radial de ladite chambre d'expansion et qui est centré moyennant ledit ressort spiral (7).

10. Organe correcteur selon la revendication 9, dans lequel le volume initial de remplissage de ladite chambre d'expansion (1) est rempli dudit matériau de noyau (8) par au moins 65 % environ, de préférence par 90 à 80 % environ.

11. Organe correcteur selon la revendication 1, dans lequel ladite chambre d'expansion (1) est divisée en chambres séparées (1"), l'une en communication avec l'autre, moyennant un élément spiral cylindrique (14), qui entoure ladite gaine de transmission de forces (9), audit élément spiral cylindrique (14) étant fixé, par ses extrémités, auxdits deux tirants d'ancrage (2, 3) de façon à bloquer sa rotation, en formant pour lesdits chambres séparées une allure spirale, suivant le pas dudit élément spiral cylindrique, le long de l'axe d'entraînement (11) de l'organe correcteur, quand ladite chambre d'expansion subit un élargissement.

12. Organe correcteur selon la revendication 11, dans lequel ladite chambre d'expansion (1) est entourée, au moins à une de ces chambres séparées (1"), d'un manchon (15), dont la largeur de son ouverture est variable afin d'exercer une contre-pression opposant la pression intérieure du fluide, de façon à achever une mise au point fine des forces de traction axiale à la longueur de travail (l₁) de l'organe correcteur).

13. Organe correcteur selon la revendication 12, dans lequel ledit manchon (15) est fait d'un matériau élastiquement souple, qui est roulé autour de ladite gaine de transmission de forces (9) et qui est fixé à deux mâchoires (17) aptes à être attirées l'une contre l'autre moyennant des vis de réglage (16) pour une augmentation de la contre-pression opposant la pression intérieure.

14. Organe correcteur selon la revendication 11, dans lequel un matériau de noyau (12) est disposé dans ladite chambre d'expansion (1), qui est fait d'un matériau égal ou approximativement égal au matériau élastiquement souple de ladite chambre d'expansion et qui est raccordé par ses extrémités axiales à ladite chambre d'expansion (1) de façon étanche aux fluides et qui comprend un canal de fluide (13, 13') raccordé à la source d'alimentation (2') de l'organe correcteur en fluide, qui débouche dans ladite chambre d'expansion (1) afin d'établir la pression intérieure.

15. Organe correcteur selon la revendication 1, dans lequel au moins l'un des deux tirants d'ancrage (2) est muni d'un alésage axial. dans lequel les premières extrémités de ladite chambre d'expansion (1) et dudit matériau de noyau (12), qui sont raccordées l'une à l'autre de façon étanche aux fluides sont pressées, de manière étanche aux fluides et par fermeture géométrique, pour le raccord à la source d'alimentation (2') de l'organe correcteur en fluide.

16. Organe correcteur selon la revendication 14, dans lequel une longueur principale dudit matériau de noyau (12) est tenu en contact avec ladite chambre d'expansion l'entourant, pendant que ledit canal de fluide (13, 13') y usiné est muni d'au moins un alésage de raccordement (13') à la source d'alimentation (2') de l'organe correcteur en fluide, lequel alésage débouche dans la surface dudit matériau de noyau.

17. Organe correcteur selon la revendication 16, dans lequel la surface dudit matériau de noyau (12) est muni des rayures, qui s'étendent à parallélisme des axes.

18. Organe correcteur selon une quelconque des revendications 1 à 17, dans lequel le matériau du fil de ladite gaine de transmission de forces (9) est imprégné d'un agent antifriction dont le dégagement est empêché moyennant un recouvrement tubulaire de ladite gaine de transmission de forces, qui consiste en un matériau élastique.
